# EUROPÄISCHE PATENTSCHRIFT

(11) **EP 0 805 272 B1**
(45) Veröffentlichungstag und Bekanntmachung des Hinweises auf die Patenterteilung: **06.03.2002**
(21) Anmeldenummer: 97111498.8
(22) Anmeldetag: 21.04.1995
(51) Int. Cl.: F04B 15/02

(54) **Dickstoffpumpe**
Thick matter pump
Pompe à matières épaisses

(30) Priorität: 28.04.1994 DE 4414845
(43) Veröffentlichungstag der Anmeldung: 05.11.1997
(62) Teilanmeldung aus: 95917350.1
(73) Patentinhaber: PUTZMEISTER Aktiengesellschaft, 72631 Aichtal (DE)
(72) Erfinder: Bührer, Klaus, 70794 Bernhausen (DE); Hurr, Hellmut, 72760 Reutlingen (DE)
(74) Vertreter: Wolf, Eckhard, Dr.-Ing.

(56) Entgegenhaltungen:
- EP-A- 0 171 796
- DE-A- 4 323 796
- PATENT ABSTRACTS OF JAPAN vol. 017, no. 282 (M-1420), 31.Mai 1993 & JP 05 010251 A (ISHIKAWAJIMA CONSTR MACH CO), 19.Januar 1993,
- PATENT ABSTRACTS OF JAPAN vol. 015, no. 374 (M-1160), 20.September 1991 & JP 03 149360 A (MITSUBISHI HEAVY IND LTD), 25.Juni 1991,

## Beschreibung

Die Erfindung betrifft eine Dickstoffpumpe mit einem Materialaufgabebehälter, zwei mit ihren stirnseitigen Öffnungen in das Innere des Materialaufgabebehälters mündenden, hydraulisch angetriebenen Förderzylindern, einem in den Materialaufgabebehälter eingreifenden, mit seinem einen Ende taktweise abwechselnd mit den stirnseitigen Öffnungen der Förderzylinder kommunizierenden und mit seinem anderen Ende an ein Förderrohr angeschlossenen Schwenkrohr und mit einer in der Nähe des schwenkrohrseitigen Endes des Förderrohrs oder in einem außerhalb des Materialaufgabebehälters angeordneten Abschnitt des Schwenkrohrs in der betreffenden Rohrwand angeordneten verschließbaren Reinigungsöffnung.

Dickstoffpumpen dieser Art werden vor allem zum Fördern von Beton und von mehr oder weniger dickflüssigen Schlämmen eingesetzt, die bei längerem Stillstand erstarren können. Deshalb müssen die Rohrleitungen der Dickstoffpumpe und der Materialaufgabebehälter am Ende eines Fördervorgangs entleert und gereinigt werden. Die Förderleitung, die bei Betonpumpen meist an einem Verteilermast befestigt ist, kann entweder durch Zurücksaugen des in ihr enthaltenen Betons in den Materialaufgabebehälter durch die Dickstoffpumpe selbst oder unter Druck in umgekehrter Richtung mit Hilfe eines in die Förderleitung eingepreßten Druckmittels, wie Druckluft oder Wasser, entleert werden. Das Auswischen der Rohrleitungen erfolgt mittels elastomerer Schwammkugeln oder Reinigungskörper, die entweder über das freie Förderrohrende zum Materialaufgabebehälter gesaugt oder über geeignete Rohrleitungsarmaturen (EP-A-0 022 251) in die entgegengesetzte Richtung gedrückt werden. Weiter ist es bekannt, im Bereich des Schwenkrohrs verschließbare Reinigungsöffnungen in der Rohrleitungswand vorzusehen, durch die hindurch zu Reinigungszwecken ein Zugriff in das Rohrleitungsinnere möglich ist (EP-A-171 796). Noch nicht befriedigend gelöst ist bisher das Problem der Entleerung unter Verwertung des im Materialaufgabebehälter befindlichen Restbetons.

Ausgehend hiervon liegt der Erfindung die Aufgabe zugrunde, die bekannten Betonpumpen der eingangs angegebenen Art dahingehend zu verbessern, daß die Förderrohre und der Materialaufgabebehälter mit einfachen Handgriffen entleert und gereinigt werden können.

Zur Lösung dieser Aufgabe werden die im Patentanspruch 1 angegebenen Merkmale vorgeschlagen. Vorteilhafte Ausgestaltungen und Weiterbildungen der Erfindung ergeben sich aus den abhängigen Ansprüchen.

Zur Lösung dieser Aufgabe wird gemäß der Erfindung vorgeschlagen, an die Reinigungsöffnung ein Transportrohr anzuschließen, über welches der Materialaufgabebehälter mit Hilfe der Förderzylinder bis auf eine kleine Restmenge entleert werden kann. Dabei ist zusätzlich ein das Förderrohr oder das Schwenkrohr zum freien Förderrohrende hin verschließendes Absperrorgan vorgesehen.

Um den Materialaufgabebehälter nahezu vollständig entleeren zu können, wird gemäß einer bevorzugten Ausgestaltung der Erfindung vorgeschlagen, daß die in den Materialaufgabebehälter mündenden stirnseitigen Förderzylinderöffnungen zumindest teilweise gegen Luftzutritt aus dem Materialaufgabebehälter bis in die Nähe des Behälterbodens vorzugsweise mittels eines Schiebers abdeckbar oder verschließbar sind.

Das Absperrorgan kann beispielsweise als Absperrschieber ausgebildet sein, der zweckmäßig im Bereich eines förderrohrseitigen Anschlußflansches außerhalb des Materialaufgabebehälters angeordnet ist.

Grundsätzlich kann das Absperrorgan auch als in das Rohrinnere gegen die Förderrohr- oder Schwenkrohrwand anpreßbarer, vorzugsweise unter Druckeinwirkung verformbarer Dichtkörper ausgebildet sein, der von der Reinigungspatrone aus in das Förder- oder Schwenkrohr einführbar und in diesem vorzugsweise mittels eines biegeschlaffen, band- oder kettenartigen Halteorgans positionierbar ist. Um sicherzustellen, daß der Dichtkörper nicht ungewollt aus dem Förderrohr oder dem Schwenkrohr herausgedrängt wird, kann unabhängig von dem Halteorgan oder zusätzlich dazu ein in das Rohrinnere, vorzugsweise von der Reinigungsöffnung aus eingreifendes Sitz- oder Stützorgan für den Dichtkörper vorgesehen werden. Eine bevorzugte Ausgestaltung der Erfindung sieht vor, daß der Dichtkörper als unter der Einwirkung eines Druckmediums, vorzugsweise von Druckluft oder Druckflüssigkeit aufspreizbarer, und gegen die Rohrinnenfläche anpreßbarer Ball oder Ballon ausgebildet ist.

Im folgenden wird die Erfindung anhand einiger in der Zeichnung in schematischer Weise dargestellter Ausführungsbeispiele näher erläutert. Es zeigen
- Fig. 1: eine schaubildliche Darstellung einer Dickstoffpumpe mit S-förmigem Schwenkrohr;
- Fig. 2: eine schaubildliche Darstellung einer Dickstoffpumpe mit C-förmigem Schwenkrohr;
- Fig. 3a: eine Seitenansicht der Dickstoffpumpe nach Fig. 2 teilweise im Schnitt mit am Schwenkrohr angeflanschtem Transportrohr und mit förderzylinderseitigen Begrenzungsschiebern;
- Fig. 3b: eine Stirnseitenansicht der Begrenzungsschieber nach Fig. 3a.

Die in der Zeichnung dargestellten Zweizylinder-Dickstoffpumpen sind für den Einsatz in stationären und fahrbaren Betonpumpen bestimmt. Sie bestehen im wesentlichen aus zwei Förderzylindern 10 mit hydraulisch im Gegentakt angetriebenen Förderkolben 12, einem Materialaufgabebehälter 14 und einem mit einem Schwenkrohr 16 in den Materialaufgabebehälter 14 eingreifenden, mit einem Umsteuermechanismus 18 betätigbaren Schiebervorrichtung 20. Die Förderzylinder 10 sind im unteren Bereich über Öffnungen 22 an die Rückwand 24 des Materialaufgabebehälters 14 angeschlossen, wobei die Öffnungen 22 auf der Innenseite des Materialaufgabebehälters 14 durch eine brillenförmige Verschleißplatte 26 begrenzt sind. Das Schwenkrohr 16 liegt mit seinem einen, einen Verschleißring 28 tragenden Ende gegen die Verschleißplatte 26 an und wird durch den Umsteuermechanismus 18 in Abhängigkeit von der Bewegungsrichtung der Förderkolben 12 in den Förderzylindern 10 vor die eine oder andere Öffnung 22 geschwenkt. Auf diese Weise wird bei in Richtung des Pfeils 30 zurückbewegtem Förderkolben 12 Material aus dem Materialaufgabebehälter 14 durch die Öffnung 22 in Richtung des Pfeils 32 in den betreffenden Förderzylinder 10 angesaugt, während über den anderen Förderkolben 12 Material in Richtung der Pfeile 34,36,38 durch das Schwenkrohr 16 hindurch in ein außerhalb des Materialaufgabebehälters 14 befindliches Förderrohr 42 transportiert wird. Das Förderrohr 42 kann an eine nicht dargestellte Förderleitung eines Betonverteilermasts angeschlossen werden.

Die in Fig. 1 und 2 gezeigten Ausführungsbeispiele unterscheiden sich vor allem in der Form des Schwenkrohrs 16. Bei dem Ausführungsbeispiel nach Fig. 1 ist das Schwenkrohr im wesentlichen S-förmig ausgebildet. Es ist an seinem den Förderzylindern gegenüberliegenden Ende über eine behälterfeste, zu seiner Schwenkachse koaxiale Rohrdrehverbindung 43 mit dem Förderrohr 42 verbunden, und greift auf der anderen Seite mit einer als Antriebswelle ausgebildeten Achswelle 45 durch ein Drehlager 47 des Materialaufgabebehälters 14 hindurch. Der nach außen überstehende Wellenstumpf der Achswelle 45 ist drehfest mit einem Umsteuerhebel 46 des Umsteuermechanismus 18 verbunden, der an seinem nach oben weisenden Ende zwei nach entgegengesetzten Seiten weisende, als Kugelpfannen ausgebildete Lagerstellen 48 für den Anschluß je eines kolbenseitigen Kugelkopfes 50 der beiden Antriebszylinder 52 des Umsteuermechanismus 18 aufweist. Auf der Zylinderseite sind die Antriebszylinder 52 mit einem weiteren Kugelkopf 54 in je einer förderzylinderfesten, als Kugelpfanne ausgebildeten Lagerstelle 56 gelagert.

Im Unterschied dazu ist bei dem in Fig. 2 gezeigten Ausführungsbeispiel ein C-förmiges Schwenkrohr 16 vorgesehen, das von oben her in den Materialaufgabebehälter 14 eingreift. Das Schwenkrohr 16 ist über einen Flansch 40 mit dem als Verlängerungsrohr ausgebildeten Förderrohr 42 verbunden, das seinerseits über eine nicht dargestellte Rohrdrehverbindung an eine Förderleitung eines Betonverteilermasts angeschlossen ist. Der Flansch 40 ist mittels zweier Spannschrauben 44 mit dem Umsteuerhebel 46 des Umsteuermechanismus 18 lösbar verbunden, der an seinem unteren Ende zwei nach entgegengesetzten Seiten weisende, als Kugelpfannen ausgebildete Lagerstellen 48 für den Anschluß je eines kolbenseitigen Kugelkopfes 50 der beiden Antriebszylinder 52 des Umsteuermechanismus 18 aufweist. Auf der Zylinderseite sind die Antriebszylinder 52 mit einem weiteren Kugelkopf 54 in je einer förderzylinderfesten, als Kugelpfanne ausgebildeten Lagerstelle 56 gelagert. Die Antriebszylinder 52 sind einseitig mit Drucköl beaufschlagbar und enthalten einen den Kugelkopf 50 tragenden Plungerkolben 60.

Am Ende eines Fördervorgangs müssen die Rohrleitungen der Dickstoffpumpe und der Materialaufgabebehälter entleert und gereinigt werden. Zu diesem Zweck sind im Bereich der Rohrwandungen des Schwenkrohrs 16 (Fig. 2) und/oder des Förderrohrs 42 Reinigungsöffnungen 80 vorgesehen, die mit einem Deckel 82 und einem Kupplungsorgan 84 verschließbar sind.

An der Unterseite des Materialaufgabebehälters 14 befindet sich eine mit einem Schwenkdeckel 70 verschließbare Öffnung 72, über die der Materialaufgabebehälter 14 vollständig entleert werden kann.

Bei dem in Fig. 3a und b gezeigten Ausführungsbeispiel kann der Materialaufgabebehälter 14 über die Betonpumpe entleert werden. Dazu wird die Reinigungsöffnung 80 am Schwenkrohr 16 mit einem Druckschlauch 122 bestückt und der Weg zum Förderrohr 42 durch den Ballon 98 versperrt. Wenn zusätzlich über die im Bereich der brillenförmigen Verschleißplatte 26 angeordneten, von oben nach unten verschiebbaren Schieber 124 dafür gesorgt wird, daß beim Ansaugen nur der untere Bereich der Förderzylinderöffnungen 22 zum Materialaufgabebehälter 14 hin offen ist, kann der Materialaufgabebehälter mit diesen Maßnahmen nahezu vollständig entleert werden. Der dann noch verbleibende Restbeton kann über die Öffnung 72 entfernt werden.

Zusammenfassend ist folgendes festzustellen: Die Erfindung bezieht sich auf eine Dickstoffpumpe, insbesondere eine Betonpumpe, mit einem Materialaufgabebehälter 14, zwei mit ihren stirnseitigen Öffnungen 22 in das Innere des Materialaufgabebehälters 14 mündenden Förderzylindern 10, einem in den Materialaufgabebehälter 14 eingreifenden, mit seinem einen Ende taktweise abwechselnd mit den stirnseitigen Öffnungen 22 der Förderzylinder kommunizierenden und mit seinem anderen Ende an ein Förderrohr 42 angeschlossenen Schwenkrohr 16 und mit einer in der Nähe des schwenkrohrseitigen Endes des Förderrohrs 42 oder in einem außerhalb des Materialaufgabebehälters angeordneten Abschnitt des Schwenkrohrs 16 in der betreffenden Rohrwand angeordneten verschließbaren Reinigungsöffnung 80. Erfindungsgemäß ist an die Reinigungsöffnung 80 ein Transportrohr 122 anschließbar, während das Förderrohr 42 oder das Schwenkrohr 16 zum freien Förderrohrende hin mittels eines Absperrorgans 98 verschließbar ist.

## Patentansprüche

1. Dickstoffpumpe mit einem Materialaufgabebehälter (14), zwei mit ihren stirnseitigen Öffnungen (22) in das Innere des Materialaufgabebehälters (14) mündenden, hydraulisch angetriebenen Förderzylindern (10), einem in den Materialaufgabebehälter (14) eingreifenden, mit seinem einen Ende taktweise abwechselnd mit den stirnseitigen Öffnungen (22) der Förderzylinder (10) kommunizierenden und mit seinem anderen Ende an ein Förderrohr (42) angeschlossenen Schwenkrohr (16) und mit einer in der Nähe des schwenkrohrseitigen Endes des Förderrohrs (42) oder in einem außerhalb des Materialaufgabebehälters (14) angeordneten Abschnitt des Schwenkrohrs (16) in der betreffenden Rohrwand angeordneten verschließbaren Reinigungsöffnung (80), **dadurch gekennzeichnet, daß** an die Rohrwand von außen her ein zur Reinigungsöffnung (80) offenes Transportrohr (122) anschließbar ist und daß das Förderrohr (42) oder das Schwenkrohr (16) zum freien Förderrohrende hin mittels eines Absperrorgans (98) verschließbar ist.

2. Dickstoffpumpe nach Anspruch 1, **dadurch gekennzeichnet, daß** die in den Materialaufgabebehälter (14) mündenden stirnseitigen Förderzylinderöffnungen (22) gegen Luftzutritt aus dem Materialaufgabebehälter (14) zumindest teilweise bis in die Nähe des Materialaufgabebehälterbodens, vorzugsweise mittels eines Schiebers (124) abdeckbar oder verschließbar sind.

3. Dickstoffpumpe nach einem der Ansprüche 1 oder 2, **dadurch gekennzeichnet, daß** das Absperrorgan als Absperrschieber ausgebildet ist.

4. Dickstoffpumpe nach Anspruch 3, **dadurch gekennzeichnet, daß** der Absperrschieber im Bereich eines förderrohrseitigen Anschlußflanschs (40) außerhalb des Materialaufgabebehälters (14) angeordnet ist.

5. Dickstoffpumpe nach einem der Ansprüche 1 bis 4, **dadurch gekennzeichnet, daß** das Absperrorgan als im Rohrinneren gegen die Förderrohr- oder Schwenkrohrwand anpreßbarer, vorzugsweise unter Druckeinwirkung verformbarer Dichtkörper (98) ausgebildet ist.

6. Dickstoffpumpe nach Anspruch 5, **dadurch gekennzeichnet, daß** der Dichtkörper (98) von einer Reinigungspatrone aus in das Förder- oder Schwenkrohr einführbar und in diesem vorzugsweise mittels eines biegeschlaffen, band- oder kettenartigen Halteorgans (116) positionierbar ist.

7. Dickstoffpumpe nach Anspruch 5 oder 6, **dadurch gekennzeichnet, daß** der Dichtkörper (98) als unter der Einwirkung eines Druckmediums, vorzugsweise von Druckluft oder Druckflüssigkeit aufspreizbarer, gegen die Rohrinnenfläche anpreßbarer Ballon oder Ball ausgebildet ist.

8. Dickstoffpumpe nach einem der Ansprüche 5 bis 7, **gekennzeichnet durch** ein in das Rohrinnere, vorzugsweise von der Reinigungsöffnung aus eingreifendes Sitz- oder Stützorgan (118) für den Dichtungskörper (98).

## Claims

1. A thick matter pump with a material feed container (14), two hydraulically driven conveyor cylinders (10) ending with their front-side openings (22) into the inside of the material feed container (14), a swivelling pipe (16) extending into the material feed container (14) communicating with its one end alternately in pulses with the front-side openings (22) in the conveyor cylinders (10), and being connected with its other end to a conveyor pipe (42), and with a closable cleaning aperture (80) arranged in the appropriate pipe wall adjacent the end of the conveyor pipe (42) on the side of the swivelling pipe or in a section of the swivelling pipe (16) arranged outside of the material feed container, **characterized in that** a transporting pipe (122) is connectable to the cleaning aperture (80), and that the conveyor pipe (42) or the swivelling pipe (16) is closable at the free end of the conveyor pipe by means of a blocking member (98).

2. The thick matter pump according to Claim 1, **characterized in that** the front-side conveyor cylinder openings (22) ending in the material feed container (14) can be at least partially covered or closed off against the entry of air from the material feed container (14) adjacent the material feed container base, preferably by means of a slide (122).

3. The thick matter pump according to one of the Claims 1 or 2, **characterized in that** the blocking member is designed as a blocking slide (94, 96).

4. The thick matter pump according to Claim 3, **characterized in that** the blocking slide (96) is arranged adjacent a connecting flange (40) on the side of the material feed container (14).

5. The thick matter pump according to one of the Claims 1 or 2, **characterized in that** the blocking member is designed as a sealing member (98), which is adapted to be pressed against the conveyor pipe or swivelling pipe wall inside of the pipe, and can be deformed preferably under the action of pressure.

6. The thick matter pump according to Claim 5, **characterized in that** the sealing member (98) is adapted to be guided from the cleaning cartridge into the conveyor or swivelling pipe and can be positioned in same preferably by means of a flexible band or chainlike holding member (116).

7. The thick matter pump according to Claim 5 or 6, **characterized in that** the sealing member (98) is designed as a balloon or a ball, which can be expanded under the action of a pressure medium, preferably by compressed air or pressurized liquid, and is adapted to be pressed against the inside surface of the pipe.

8. The thick matter pump according to one of the Claims 5 or 7, **characterized by** a seat or support member (118) for the sealing member (98), which member extends into the inside of the pipe, preferably from the cleaning aperture.

## Revendications

1. Pompe à matières épaisses comprenant un bac de chargement des matières (14), deux cylindres de refoulement (10) à entraînement hydraulique débouchant par leurs ouvertures frontales (22) à l'intérieur du bac de chargement des matières (14), un tube pivotant (16) enfoncé dans le bac de chargement des matières (14), qui communique alternativement et de façon cyclique, par l'une de ses extrémités, avec les ouvertures frontales (22) des cylindres de refoulement (10) et est raccordé par son autre extrémité à un tube de refoulement (42), comprenant également une ouverture de nettoyage (80) pouvant être fermée qui est située à proximité de l'extrémité du tube de refoulement (42) se trouvant côté tube pivotant ou dans la paroi d'un segment du tube pivotant (16) s'étendant en dehors du bac de chargement des matières (14), **caractérisée en ce qu'**un tube de transport (122) ouvert en direction de l'ouverture de nettoyage (80) peut être raccordé à la paroi du tube, et **en ce que** le tube de refoulement (42) ou le tube pivotant (16) peut être fermé en direction de l'extrémité libre du tube de refoulement au moyen d'un organe d'arrêt (98).

2. Pompe à matières épaisses selon la revendication 1, **caractérisée en ce que**, pour éviter la pénétration d'air en provenance du bac de chargement des matières (14), les ouvertures frontales (22) des cylindres de refoulement débouchant dans le bac de chargement des matières (14) peuvent être recouvertes ou fermées de préférence au moyen d'une vanne à tiroir (124), au moins en partie jusqu'à proximité du fond du récipient de chargement des matières.

3. Pompe à matières épaisses selon la revendication 1 ou 2, **caractérisée en ce que** l'organe d'arrêt est réalisé en tant que vanne d'arrêt.

4. Pompe à matières épaisses selon la revendication 3, **caractérisée en ce que** la vanne d'arrêt est disposée au voisinage d'une bride de raccordement (40) située côté tube de refoulement, à l'extérieur du bac de chargement des matières (14).

5. Pompe à matières épaisses selon l'une des revendications 1 à 4, **caractérisée en ce que** l'organe d'arrêt est réalisé en tant que corps d'étanchéité (98) de préférence déformable sous l'influence de la pression, qui peut être pressé contre la paroi intérieure du tube de refoulement ou du tube pivotant.

6. Pompe à matières épaisses selon la revendication 5, **caractérisée en ce que** le corps d'étanchéité (98) peut être introduit à partir d'une cartouche de nettoyage dans le tube de refoulement ou le tube pivotant et y être positionné de préférence au moyen d'un organe de maintien lâche (116) semblable à un ruban ou une chaîne.

7. Pompe à matières épaisses selon la revendication 5 ou 6, **caractérisée en ce que** le corps d'étanchéité (98) est réalisé sous la forme d'un ballon ou d'une balle pouvant être pressé(e) contre la face intérieure du tube et pouvant être gonflé(e) sous l'action d'un fluide sous pression, de préférence de l'air comprimé ou un liquide sous pression.

8. Pompe à matières épaisses selon l'une des revendications 5 à 7, **caractérisée par** un organe d'assise ou de soutien (118) pour le corps d'étanchéité (98), qui s'engage à l'intérieur du tube de préférence à partir de l'ouverture de nettoyage.
